# FASCICULE DE BREVET EUROPEEN

(11) **EP 1 953 080 B1**
(45) Date de publication et mention de la délivrance du brevet: **05.08.2009**
(21) Numéro de dépôt: 08100888.0
(22) Date de dépôt: 24.01.2008
(51) Int. Cl.: B63C 9/22

(54) **Dispositif de survie en mer à plusieurs radeaux pneumatiques**
Vorrichtung zum Überleben auf dem Meer bestehend aus mehreren aufblasbaren Flößen
Sea life-saving device with several inflatable life rafts

(30) Priorité: 02.02.2007 FR 0700749
(43) Date de publication de la demande: 06.08.2008
(73) Titulaire: Zodiac International, 92130 Issy Les Moulineaux (FR)
(72) Inventeur: Simon-Bouhet, Guillaume, 17210, CHEVANCEAUX (FR)
(74) Mandataire: Cabinet Plasseraud

(56) Documents cités:
- FR-A1- 2 756 809
- GB-A- 1 181 980
- GB-A- 1 465 062
- US-A- 4 033 002
- US-A- 4 362 517
- US-A- 4 639 229

## Description

La présente invention concerne d'une façon générale le domaine de la survie en mer et, plus spécifiquement, elle concerne des perfectionnements apportés aux dispositifs de survie en mer comprenant un container qui renferme plusieurs radeaux de survie pneumatiques à l'état dégonflé et plié ainsi que des moyens de gonflage pour assurer le gonflage de ceux-ci lors de la phase de mise en oeuvre opérationnelle du dispositif.

On connaît déjà des dispositifs de survie en mer du genre précité, avec deux radeaux pneumatiques enfermés dans un container commun.

Ainsi, le document US 4 362 517 divulgue un ensemble de deux radeaux pneumatiques logés, à l'état dégonflé et plié, dans un container rigide commun, conjointement avec des moyens de gonflage communs. Lors du gonflage, les deux radeaux sont déployés simultanément en étant accouplés l'un à l'autre. Toutefois, le déploiement simultané des deux radeaux n'est possible que lorsqu'il s'agit de radeaux de relativement petites dimensions. Un gonflage simultané serait impossible en pratique lorsqu'il s'agit de radeaux de grande, voire très grande capacité (par exemple 100 personnes ou plus), et a fortiori lorsqu'il s'agit de radeaux de type autoredressable qui doivent être isolés pour pouvoir se redresser si nécessaire.

Le document US 4 639 229 divulgue un dispositif de survie parachutable qui comprend un container renfermant deux radeaux pneumatiques ; lors du parachutage, le container est ouvert et les deux radeaux, eux-mêmes suspendus à des parachutes respectifs et réunis par une longue drisse flottante, sont libérés de façon temporellement décalée et sont déposés sur l'eau à distance l'un de l'autre. Un tel dispositif est spécifiquement agencé pour secourir des naufragés à partir d'un aéronef, mais il n'est pas conçu structurellement et fonctionnellement pour pouvoir être mis en oeuvre à partir d'un navire transportant des passagers (paquebot, ferry, ...) ou d'une plateforme marine, pour assurer la survie en mer d'un grand nombre de personnes.

L'invention a essentiellement pour but de proposer un agencement perfectionné de dispositif de survie en mer à plusieurs radeaux pneumatiques qui soit approprié pour une mise en oeuvre opérationnelle rapide des radeaux y compris et surtout dans le cas de radeaux de grande, voire de très grande capacité et/ou dans le cas de radeaux du type autoredressable, le dispositif devant en outre pouvoir, si nécessaire, incorporer des moyens d'évacuation rapide d'un grand nombre de personnes depuis un navire.

A ces fins, l'invention propose un dispositif de survie en mer comprenant un container qui renferme plusieurs radeaux de survie pneumatiques à l'état dégonflé et plié ainsi que des moyens de gonflage, lequel dispositif, étant agencé conformément à l'invention, se caractérise
- en ce que le container est constitué par plusieurs coques rigides assemblées mutuellement,
- en ce que le container renferme au moins une cloison intérieure le subdivisant en plusieurs compartiments en nombre égal à celui des coques et en ce que les cloisons sont solidarisées aux coques respectives, une coque d'un compartiment (premier compartiment) n'étant solidarisée à aucune cloison,
- en ce que les radeaux de survie dégonflés et pliés sont disposés respectivement dans les compartiments, ledit premier compartiment renfermant un premier radeau de survie,
- en ce que les moyens de gonflage sont du type à déclenchement automatique et associés fonctionnellement au moins au premier radeau de survie disposé dans le premier compartiment de manière que ce soit le premier radeau de survie qui soit gonflé en premier lorsque le dispositif de survie est mis en oeuvre opérationnellement, et
- en ce qu'aux autres radeaux de survie sont fonctionnellement associés des moyens de déclenchement de gonflage propres à déclencher leurs gonflages respectifs successivement un à la fois après le gonflage du premier radeau de survie.

Grâce à ces dispositions, chaque radeau est gonflé isolément et peut se déployer sans être gêné par un autre radeau, ce qui est indispensable pour la mise en oeuvre opérationnelle de radeaux de très grande capacité et donc de très grandes dimensions. En outre, le déploiement individuel des radeaux est également indispensable lorsqu'il s'agit de radeaux autoredressables dont la capacité d'autoredressement ne peut être assurée que si aucune gêne ne vient perturber le basculement en cas de gonflage à l'envers.

Pour ce qui est du gonflage séquence des radeaux, plusieurs solutions sont envisageables. Ainsi, selon les nécessités d'exploitation, on peut envisager que les moyens de déclenchement de gonflage des autres s radeaux de survie soient du type à actionnement manuel ou bien soient du type à actionnement automatique fonctionnellement associés à des moyens de détection de fin de gonflage du radeau de survie gonflé précédemment.

On peut prévoir que les moyens de gonflage comprennent plusieurs moyens de gonflage respectivement associés fonctionnellement aux radeaux de survie ou bien encore que les moyens de gonflage soient communs aux radeaux de survie.

On peut également prévoir un lien entre les radeaux de survie successifs de manière que, lors du gonflage d'un radeau de survie, la partie restante du container renfermant les autres radeaux de survie demeure solidarisée à ce radeau de survie en cours de gonflage. Bien entendu, il s'agit d'un lien souple et de longueur suffisante pour que la partie restante flottante du container ne puisse pas être entraînée au loin pendant la phase de déploiement du premier radeau, mais aussi pour qu'elle ne gêne pas le radeau précédent en cours de déploiement.

Les dispositions qui viennent d'être exposées peuvent s'appliquer en tant que telles à des ensembles de plusieurs radeaux de survie, ce qui permet de réduire la place nécessaire sur le pont du navire pour le stockage du container renfermant les radeaux (à capacité égale des radeaux, ce container commun étant sensiblement moins volumineux et moins lourd que plusieurs containers renfermant chacun un unique radeau).

Cependant, les dispositions conformes à l'invention semblent devoir trouver une application tout particulièrement avantageuse dans le cadre de systèmes d'évacuation de grande capacité et à grande vitesse d'évacuation dont sont pourvus ou sont en voie d'être pourvus aujourd'hui les grands navires de transport de passagers (paquebots, ferries, ...). C'est notamment dans ce contexte que l'on peut prévoir que le premier radeau de survie envisagé dans le contexte de la présente invention soit une plateforme d'embarquement dont une partie au moins est agencée en zone de recueil de personnes évacuées, en particulier à l'aide d'un moyen d'évacuation rapide. Un exemple d'une telle plateforme d'embarquement avec zone de recueil est donné dans le document FR 2 756 809. Toujours dans ce contexte, on peut prévoir alors que le dispositif comprend en outre un toboggan pneumatique gonflable qui, dans la condition d'entreposage du dispositif, est plié et enroulé autour du container à partir de son extrémité d'entrée qui est solidarisée au container. Avantageusement alors, le dispositif peut comporter des moyens de fixation propres, en position d'utilisation, à solidariser l'extrémité de sortie du toboggan au premier radeau de survie au droit de la zone de recueil de celui-ci. Toujours dans le même contexte, on peut prévoir des moyens de liaison pour solidariser bord contre bord le premier radeau de survie et chacun des autres radeaux de survie une fois déployés (éventuellement les uns après les autres) de manière à faciliter le passage des personnes de l'un à l'autre, notamment de la plateforme d'embarquement au radeau de survie proprement dit. Les dispositions qui viennent d'être exposées peuvent trouver une application tout particulièrement intéressante pour des radeaux de très grande capacité (typiquement plusieurs dizaines, voire plus d'une centaine de personnes) qui commencent à équiper les navires de transport de passagers (paquebots de lignes ou de croisière, car-ferries, ...).

Les dispositions qui viennent d'être exposées semblent devoir trouver une application tout particulièrement intéressante pour constituer des ensembles à double radeau de survie, autrement dit dans un dispositif comprenant un container qui est formé de deux demi-coques, respectivement première et seconde demi-coques, assemblées l'une à l'autre et qui renferme des premier et second radeaux de survie pneumatiques à l'état dégonflé et plié ainsi que des moyens de gonflage, lequel dispositif se caractérise
- en ce que les premier et second radeaux de survie dégonflés et pliés sont disposés respectivement dans les deux demi-coques,
- en ce que la seconde demi-coque renfermant le second radeau de survie est fermée par une cloison de fermeture,
- en ce que les moyens de gonflage sont du type à déclenchement automatique et associés fonctionnellement au moins au premier radeau de survie disposé dans la première demi-coque de manière que ce soit le premier radeau de survie qui soit gonflé en premier lorsque le dispositif de survie est mis en oeuvre opérationnellement, et
- en ce qu'au second radeau de survie sont fonctionnellement associés des moyens de déclenchement de gonflage propres à déclencher son gonflage seulement lorsque le gonflage du premier radeau de survie est achevé.

De façon pratique, les moyens de déclenchement de gonflage du second radeau de survie peuvent être du type à actionnement manuel, ou bien du type à actionnement automatique fonctionnellement associés à des moyens de détection de fin de gonflage du premier radeau de survie.

On peut faire en sorte que les moyens de gonflage comprennent des premiers et seconds moyens de gonflage respectivement associés fonctionnellement aux premier et second radeaux de survie, ou bien aussi qu'ils soient communs aux premier et second radeaux de survie.

Il est souhaitable qu'au cours de la mise en oeuvre du dispositif les divers éléments restent solidaires l'un de l'autre. A cette fin, on peut prévoir un lien entre le premier radeau de survie et le second radeau de survie de manière que, dès l'ouverture du container et lors du gonflage du premier radeau de survie, la seconde demi-coque fermée renfermant le second radeau de survie demeure solidarisée au premier radeau de survie.

Le premier radeau de survie peut être une plateforme d'embarquement dont une partie au moins est agencée en zone de recueil de personnes évacuées. Le dispositif peut alors comprendre en outre un toboggan pneumatique gonflable qui, dans la condition d'entreposage du dispositif, est plié et enroulé autour du container à partir de son extrémité de sortie ; le dispositif peut aussi comporter des moyens de fixation propres, en position d'utilisation, à solidariser l'extrémité de sortie du toboggan au premier radeau de survie au droit de la zone de recueil prévue dans celui-ci. Eventuellement, le dispositif peut avantageusement comporter des moyens de liaison pour solidariser bord contre bord les premier et second radeaux de survie une fois déployés.

L'invention sera mieux comprise à la lecture de la description détaillée qui suit de certains modes de réalisation préférés donnés uniquement à titre d'exemples purement illustratifs. Dans cette description, on se réfère aux dessins annexés sur lesquels :
- la figure 1 est une vue schématique en coupe transversale d'un dispositif de survie agencé conformément à l'invention ;
- la figure 2 est une vue schématique en coupe transversale d'un mode de réalisation préféré d'un dispositif de survie agencé conformément à l'invention ;
- la figure 3 est une vue schématique en perspective du dispositif de survie de la figure 2 en position d'ouverture ;
- la figure 4 est une vue schématique en perspective du dispositif de survie de la figure 2 après gonflage d'un premier radeau ;
- la figure 5 est une vue schématique de dessus du dispositif de survie de la figure 2 après gonflage du second radeau ;
- la figure 6 est une vue très schématique de côté d'une variante préférée de réalisation d'un dispositif de survie conforme à l'invention ;
- la figure 7 est une vue très schématique de face du dispositif de survie de la figure 6 en cours de mise en oeuvre ; et
- la figure 8 est une vue schématique en perspective du dispositif de survie de la figure 6 en position opérationnelle.

A la figure 1 à laquelle on se réfère tout d'abord est représenté de façon très schématique un dispositif de survie en mer, désigné dans son ensemble par la référence numérique 1, qui comprend un container 2 renfermant plusieurs radeaux de survie pneumatiques à l'état dégonflé et plié ainsi que des moyens de gonflage appropriés pour le gonflage de ces derniers. Conformément à l'invention, le dispositif 1 de survie en mer est agencé de la façon exposée ci-après.

Le container 2 est constitué par plusieurs coques 4 rigides, parmi lesquelles une coque 3 particulière dont il sera question plus loin, qui sont assemblées mutuellement. Les coques 3, 4 peuvent être constituées en tout matériau approprié utilisé pour la fabrication des containers destinés à renfermer des radeaux de survie et les coques sont conformées de manière que le container 2 présente toute forme souhaitée appropriée à sa fonction ; l'assemblage mécanique des coques 3, 4 est réalisé de manière à assurer la résistance mécanique requise du container, notamment s'il est destiné à être lancé à l'eau depuis un pont d'un navire ou depuis une plateforme.

Le container 2 renferme au moins une cloison 7 intérieure le subdivisant en plusieurs compartiments C en nombre égal à celui des coques 3, 4. Dans l'exemple montré de façon purement illustrative à la figure 1, le container 2 est pourvu de quatre cloisons 7 intérieures disposées avantageusement en croix et solidaires les unes des autres (par exemple elles rayonnent autour d'une liaison L centrale), qui définissent quatre compartiments C représentant chacun environ un quart du volume intérieur du container 2, et le container 2 est délimité par quatre coques 3, 4 s'étendant chacune sur environ un quart de l'étendue périmétrique du container 2. Les cloisons 7 sont solidarisées en D aux coques 3, 4, mais la susdite coque 4 d'un compartiment Ca (qui sera dénommé premier compartiment dans la suite) n'est solidarisée à aucune cloison comme visible à la figure 1 ; de ce fait, les deux cloisons 7 qui définissent ce premier compartiment Ca sont solidarisées aux bords des deux coques 3 adjacentes à la coque 4 fermant ledit premier compartiment Ca.

Les radeaux de survie à l'état dégonflé et plié, en nombre égal à celui des compartiments C, sont enfermés respectivement dans les compartiments C. Le susdit premier compartiment Ca renferme un radeau de survie désigné par la référence 5, qui sera dit premier radeau de survie dans la suite, et les autres compartiments C renferment respectivement des radeaux de survie désignés par la référence 6.

Enfin, les moyens de gonflage (non représentés sur la figure 1) sont du type à déclenchement automatique et sont associés fonctionnellement au moins au premier radeau 5 de survie disposé dans le premier compartiment Ca de manière que ce soit ce premier radeau 5 de survie qui soit gonflé en premier lorsque le dispositif 1 de survie est mis en oeuvre opérationnellement.

Aux autres radeaux 6 de survie sont fonctionnellement associés des moyens de déclenchement de gonflage (non représentés) propres à déclencher leurs gonflages respectifs successivement un à la fois après le gonflage du premier radeau 5 de survie. Ces moyens de déclenchement de gonflage des autres radeaux 6 de survie peuvent être du type à actionnement manuel ou bien peuvent être du type à actionnement automatique fonctionnellement associés à des moyens de détection de fin de gonflage du radeau 5 de survie gonflé précédemment.

Selon les applications et les modalités de mise en oeuvre requises pour le dispositif 1 de survie, on peut faire en sorte que les moyens de gonflage comprennent plusieurs moyens de gonflage associés fonctionnellement aux radeaux 5, 6 de survie respectifs, mais il est aussi possible d'envisager que les moyens de gonflage soient communs à tous les radeaux de survie, ou à des groupes respectifs de radeaux de survie.

Pour que le dispositif 1 de survie puisse être mis en oeuvre de façon fiable et en toute sécurité, il est souhaitable que tous les éléments (radeaux en cours de déploiement ou déjà gonflés et parties du container encore fermées) restent associés les uns aux autres à la fois pour permettre leur déploiement complet et pour permettre l'embarquement des passagers de façon sécurisée, notamment dans la configuration exposée ci-après. A ces fins, il est souhaitable de prévoir un lien entre les radeaux de survie successifs de manière que, lors du gonflage d'un radeau de survie, la partie restante du container renfermant les autres radeaux de survie demeure solidarisée à ce radeau de survie en cours de gonflage ou gonflé.

Dans une configuration intéressante du dispositif 1 de survie, en particulier lorsqu'il s'agit d'évacuer un grand nombre de personnes sur des radeaux de grande, voire très grande capacité (par exemple 100 ou 150 personnes), il est intéressant que le premier radeau de survie 5 soit une plateforme d'embarquement dont une partie au moins est agencée en zone de recueil des personnes évacuées.

Les dispositions générales de l'invention qui viennent d'être exposées peuvent s'avérer complexes à mettre en oeuvre en pratique si le nombre de radeaux enfermés dans le container est élevé (container de très grandes dimensions et donc de très grand poids difficile à mettre à l'eau par lancer du haut d'un pont, difficulté et longueur du déploiement des radeaux, ...).

De ce fait, un mode de réalisation qui s'avère pratique à mettre en oeuvre à tous points de vue, et qui à ce titre constitue le mode de réalisation actuellement préféré, consiste en un dispositif de survie comprenant un container agencé pour renfermer deux radeaux de survie, et ce mode de réalisation particulier, actuellement préféré et répondant de façon satisfaisante aux exigences de la pratique, va maintenant être décrit de façon encore plus détaillée, étant entendu que les dispositions particulières évoquées dans ce contexte d'un dispositif de survie comprenant un container renfermant deux radeaux de survie peuvent être extrapolées pour un dispositif de survie comprenant un container renfermant un plus grand nombre de radeaux.

A la figure 2 est illustré de façon très schématique un dispositif de survie en mer, désigné dans son ensemble par la référence numérique 1, qui comprend principalement un container 2 qui est formé de deux demi-coques rigides et mécaniquement résistantes, respectivement une première demi-coque 3 et une seconde demi-coque 4, qui sont assemblées l'une à l'autre. Ce container 2 renferme respectivement des premier et second radeaux de survie 5, 6 pneumatiques à l'état dégonflé et plié ainsi que des moyens de gonflage (non montrés) et tout le matériel d'armement (non montré) nécessaire à l'exploitation des radeaux. La conception du container 1, des radeaux 5, 6 et de tout le reste de l'équipement peut être quelconque.

Conformément à l'invention, on prévoit que les premier et second radeaux de survie 5, 6 dégonflés et pliés sont disposés respectivement dans les compartiments respectivement Ca, C des première et seconde demi-coques 3, 4 du container 2 et le container 2 est agencé de telle façon que la seconde demi-coque 4 renfermant le second radeau 6 soit fermée de façon étanche en D par une cloison de fermeture 7. Pour plus de clarté, à la figure 3 le container 1 est montré ouvert, les deux demi-coques 3 et 4 disposées côte à côte. On voit clairement le premier radeau 5 disposé dans la première demi-coque 3 qui est ouverte, tandis que la seconde demi-coque 4, renfermant le second radeau 6 (non visible), est fermée par la cloison 7 qui lui est solidarisée en D de façon étanche de toute manière appropriée.

De plus, les moyens de gonflage (non visibles car étant enrobés dans la toile du radeau plié) sont du type à déclenchement automatique et associés fonctionnellement au moins au premier radeau de survie 5 disposé dans la première demi-coque 3 de manière que ce soit ce premier radeau de survie 5 qui soit gonflé en premier lieu lorsque le dispositif de survie 1 est mis en oeuvre opérationnellement. C'est cette situation qui est illustrée à la figure 4 : le dispositif de survie 1 a été mis à l'eau (par exemple en étant lancé depuis le pont d'un navire), les moyens de gonflage ont été déclenchés, et le premier radeau 5 est en cours d'achèvement de gonflage ou vient juste d'être gonflé comme montré, tandis que le second radeau est encore enfermé dans la seconde demi-coque 4 fermée par la cloison 7 du fait qu'au second radeau de survie 6 sont fonctionnellement associés des moyens de déclenchement de gonflage propres à déclencher son gonflage seulement lorsque le gonflage du premier radeau de survie 5 est achevé.

Les moyens de déclenchement de gonflage du second radeau de survie 6 peuvent être du type à actionnement manuel : par exemple un membre d'équipage prend pied sur le premier radeau 5 dès que le gonflage de celui-ci est achevé et déclenche le gonflage du second radeau 6 par traction manuelle sur une drisse de percussion (par exemple la drisse 8 visible à la figure 4). Ou bien en alternative les moyens de déclenchement de gonflage du second radeau de survie 6 peuvent être du type à actionnement automatique fonctionnellement associés à des moyens de détection propres à détecter la fin du gonflage du premier radeau de survie 5.

Pour ce qui est des moyens de gonflage, selon les contraintes d'exploitation et les contraintes de coûts, ils peuvent comprendre des premiers et seconds moyens de gonflage associés fonctionnellement respectivement aux premier et second radeaux de survie 5, 6, chaque réservoir de gaz sous pression étant enrobé dans la toile pliée du radeau correspondant comme cela est de pratique courante dans un container renfermant un unique radeau. Mais, si besoin en est, il est également envisageable que les moyens de gonflage soient communs aux premier et second radeaux de survie avec une sélection du raccordement de la source de gaz de gonflage au radeau approprié ; dans ce cas, cependant, le réservoir de gaz sous pression, unique, est volumineux et relativement difficile à loger dans le container.

De préférence, au moins un lien 9 ou drisse d'amarrage est prévu entre le premier radeau de survie 5 et le second radeau de survie 6 de manière que, dès l'ouverture du container 2 et lors du gonflage du premier radeau de survie 5, la seconde demi-coque 4 fermée renfermant le second radeau de survie 6, au moins tant qu'elle n'a pas été gonflée, flotte à proximité du premier radeau de survie 5 en demeurant solidarisée à celui-ci comme visible à la figure 4.

A la figure 5 sont illustrés les deux radeaux de survie 5 et 6 gonflés et, à titre d'exemple, amarrés l'un à l'autre bord contre bord notamment pour faciliter l'embarquement et la répartition des passagers embarqués.

Les dispositions conformes à l'invention telles qu'elles viennent d'être exposées peuvent trouver application dans de nombreuses configurations d'exploitation pratique. Toutefois, il semble qu'une application tout particulièrement intéressante de l'invention concerne les dispositifs de survie destinés à un grand nombre de personnes, par exemple pour l'équipement de grands navires de transport de passagers (tels que les paquebots de ligne ou de croisière, les car-ferries, etc). Pour l'armement de tels navires, il est actuellement prévu des radeaux de survie de grande, voire de très grande capacité (typiquement plusieurs dizaines, voire plus d'une centaine de passagers). Or la mise en oeuvre opérationnelle de tels radeaux de survie pose de nombreux problèmes aussi bien pour ce qui concerne le déploiement correct de ces radeaux sur l'eau que pour le transfert des passagers à leur bord. La solution actuellement développée consiste à avoir recours à des moyens d'évacuation rapide de masse notamment du type à gravité, ce qui nécessite que les passagers évacués arrivent tout d'abord sur une plateforme de recueil d'où ils sont immédiatement dégagés de manière à ne pas gêner les personnes suivantes.

C'est dans ce contexte que les dispositions conformes à l'invention paraissent pouvoir présenter un grand intérêt. En effet, on peut alors prévoir que, comme c'est le cas dans la configuration de radeaux plus spécifiquement illustrée à la figure 5, le premier radeau de survie 5 soit une plateforme d'embarquement dont une partie au moins est dégagée et agencée en zone 10 de recueil des personnes évacuées. Le document FR 2 756 809 divulgue un agencement d'une telle plateforme de recueil. Les personnes recueillies sont évacuées aussitôt de la zone de recueil 10 et elles sont dirigées soit vers des zones adjacentes 11 de la même embarcation 5, soit de préférence vers un radeau de survie (qui constitue alors le second radeau 6 précité) qui lui est amarré bord contre bord. Ainsi, conformément à l'invention et de façon logique, la plateforme de recueil 5, constituant le premier radeau de survie précité dans le cadre de l'invention, est gonflé en premier lieu tandis que le second radeau 6 n'est gonflé qu'une fois la plateforme d'accueil 5 entièrement gonflée ; il est même éventuellement envisageable de commencer à recevoir les premières personnes évacuées sur la plateforme d'accueil 5 pendant que le second radeau de survie 6 est encore en cours de gonflage.

Parmi les divers moyens d'évacuation rapide de masse du type à gravité qui sont actuellement utilisés ou testés figurent les toboggans pneumatiques qui peuvent être stockés sous un relativement faible volume à l'état dégonflé et plié. Il est alors envisageable de constituer un dispositif de survie en mer associant un tel toboggan pneumatique et un container renfermant deux radeaux de survie comme décrit plus haut.

A la figure 6 est représenté très schématiquement un exemple d'un tel dispositif de survie 1 en situation de stockage, par exemple sur un pont 12 d'un navire 13, prêt à être mis en oeuvre opérationnellement. Le toboggan 14 dégonflé se présente sous la forme d'un élément de toile souple allongé qui est enroulé autour du container 2 agencé comme indiqué plus haut, l'ensemble pouvant reposer sur un berceau 15 adapté et pouvant éventuellement être entouré d'une bâche 16 de protection d'enlèvement facile et rapide. L'extrémité 18 externe du toboggan en situation enroulée (qui après déploiement et gonflage devient l'extrémité supérieure ou extrémité d'entrée du toboggan) est solidarisée au pont de toute manière appropriée par des moyens de solidarisation schématisés en 17. L'autre extrémité 19 (ou extrémité de sortie) du toboggan 14 est solidarisée (par des moyens non visibles sur les figures) au container 2, ou plus précisément au premier radeau de survie 5 enfermé dans celui-ci.

Pour sa mise en oeuvre, le dispositif de survie 1 entreposé sur le pont 12, après enlèvement de l'éventuelle bâche 16, est libéré et passe par-dessus bord. Entraîné par le poids du container 2, la toile du toboggan 14 se déroule jusqu'à la surface de l'eau et retient le container 2 flottant sur l'eau comme représenté à la figure 7.

Il faut insister sur le fait que, de par la conception même de l'ensemble du dispositif de survie, la toile du toboggan est solidarisée, à son extrémité supérieure ou extrémité d'entrée 18, au pont 12 du navire 13 par les moyens de solidarisation 17 (schématisés à la figure 8 par des drisses d'amarrage 15 fixées à des anneaux 16 ou tout autre organe prévus sur le pont 12) et, à son extrémité inférieure ou extrémité de sortie 19, au premier radeau de survie 5.

Dans un mode de mise en oeuvre préféré, mais qui n'est cependant pas exclusif, on déclenche en premier lieu le gonflage du toboggan 14 à l'aide de ses propres moyens de gonflage (non montrés), puis le gonflage du premier radeau de survie 5 peut être déclenché, par tout moyen approprié (manuel par traction d'une drisse de percussion, automatique déclenché par la fin du gonflage du toboggan) dans les conditions exposées plus haut.

Une fois achevés les gonflages du premier radeau 5 et/ou du toboggan 14 est déclenché le gonflage du second radeau 6, lequel peut éventuellement être effectué concomitamment au gonflage du toboggan 14.

Finalement, le dispositif de survie 1 se présente, en position opérationnelle, comme montré à la figure 8 avec les deux radeaux 5 et 6 gonflés et amarrés l'un à l'autre bord contre bord (sur la figure 8, les abris en toile recouvrant les deux radeaux dans la représentation donnée à la figure 6 ne sont pas montrés), avec le toboggan 14 gonflé et s'étendant depuis le pont 12 du navire auquel il est amarré en 17 jusqu'au premier radeau 5 auquel il est amarré (les amarres ne sont pas visibles à la figure 8), en débouchant devant ou dans la zone de recueil 10 du premier radeau de survie 5 formant plateforme de recueil.

## Revendications

1. Dispositif (1) de survie en mer comprenant un container (2) qui renferme plusieurs radeaux (5, 6) de survie pneumatiques à l'état dégonflé et plié ainsi que des moyens de gonflage, **caractérisé**
- **en ce que** le container (2) est constitué par plusieurs coques (3, 4) rigides assemblées mutuellement,
- **en ce que** le container (2) renferme au moins une cloison (7) intérieure le subdivisant en plusieurs compartiments (C, Ca) en nombre égal à celui des coques (3, 4) et en ce que la ou les cloisons (7) est ou sont solidarisé(es) (D) aux coques respectives, une coque (4) d'un premier compartiment (Ca) n'étant solidarisée à aucune cloison,
- **en ce que** les radeaux (5, 6) de survie dégonflés et pliés sont disposés respectivement dans les compartiments (C, Ca), ledit premier compartiment (Ca) renfermant un premier radeau (5) de survie,
- **en ce que** des moyens de gonflage sont du type à déclenchement automatique et associés fonctionnellement au moins au premier radeau (5) de survie disposé dans le premier compartiment (Ca) de manière que ce soit le premier radeau (5) de survie qui soit gonflé en premier lorsque le dispositif (1) de survie est mis en oeuvre opérationnellement, et
- **en ce que** les autres radeaux (6) de survie sont fonctionnellement associés à des moyens de déclenchement de gonflage propres à déclencher leurs gonflages respectifs successivement un à la fois après le gonflage du premier radeau (5) de survie.

2. Dispositif de survie selon la revendication 1, **caractérisé en ce que** les moyens de déclenchement de gonflage des autres radeaux de survie (6) sont du type à actionnement manuel.

3. Dispositif de survie selon la revendication 1, **caractérisé en ce que** les moyens de déclenchement de gonflage des autres radeaux de survie (6) sont du type à actionnement automatique fonctionnellement associés à des moyens de détection de fin de gonflage du radeau de survie (5) gonflé précédemment.

4. Dispositif de survie selon l'une quelconque des revendications 1 à 3, **caractérisé en ce que** les moyens de gonflage comprennent plusieurs moyens de gonflage respectivement associés fonctionnellement aux radeaux de survie (5, 6).

5. Dispositif de survie selon l'une quelconque des revendications 1 à 3, **caractérisé en ce que** les moyens de gonflage sont communs aux radeaux de survie (5, 6).

6. Dispositif de survie selon l'une quelconque des revendications 1 à 5, **caractérisé en ce qu'**un lien (9) est prévu entre les radeaux de survie (5, 6) successifs de manière que, lors du gonflage d'un radeau de survie, la partie restante du container renfermant les autres radeaux de survie demeure solidarisée à ce radeau de survie en cours de gonflage.

7. Dispositif de survie selon l'une quelconque des revendications 1 à 6, **caractérisé en ce que** le premier radeau de survie (5) est une plateforme d'embarquement dont une partie au moins est agencée en zone (10) de recueil de personnes évacuées.

8. Dispositif de survie selon la revendication 7, **caractérisé en ce qu'**il comprend en outre un toboggan (14) pneumatique gonflable qui, dans la condition d'entreposage du dispositif (1), est plié et enroulé autour du container (2) à partir de son extrémité de sortie (19).

9. Dispositif de survie selon les revendications 7 et 8, **caractérisé en ce qu'**il comporte des moyens de fixation propres, en positon d'utilisation, à solidariser l'extrémité de sortie (19) du toboggan (14) au premier radeau de survie (5) au droit de la zone de recueil (10) prévue dans celui-ci.

10. Dispositif de survie selon l'une quelconque des revendications 7 à 9, **caractérisé en ce qu'**il comporte en outre des moyens (9) de liaison pour solidariser bord contre bord le premier radeau de survie (5) et chacun des autres radeaux de survie (6) une fois déployés.

11. Dispositif (1) de survie en mer selon l'une quelconque des revendications 1 à 10, comprenant un container (2) qui est formé de deux demi-coques, respectivement première et seconde demi-coques (3, resp. 4), assemblées l'une à l'autre et qui renferme des premier et second radeaux de survie (5, resp. 6) pneumatiques à l'état dégonflé et plié ainsi que des moyens de gonflage, **caractérisé**
- **en ce que** les premier et second radeaux de survie (5, 6) dégonflés et pliés sont disposés respectivement dans les deux demi-coques (3, 4),
- **en ce que** la seconde demi-coque (4) renfermant le second radeau de survie (6) est fermée par une cloison (7) de fermeture,
- **en ce que** les moyens de gonflage sont du type à déclenchement automatique et associés fonctionnellement au moins au premier radeau de survie (5) disposé dans la première demi-coque (3) de manière que ce soit le premier radeau de survie (5) qui soit gonflé en premier lorsque le dispositif de survie (1) est mis en oeuvre opérationnellement, et
- **en ce qu'**au second radeau de survie (6) sont fonctionnellement associés des moyens de déclenchement de gonflage propres à déclencher son gonflage seulement lorsque le gonflage du premier radeau de survie (5) est achevé.

12. Dispositif de survie selon la revendication 11, **caractérisé en ce que** les moyens de déclenchement de gonflage du second radeau de survie (6) sont du type à actionnement manuel.

13. Dispositif de survie selon la revendication 11, **caractérisé en ce que** les moyens de déclenchement de gonflage du second radeau de survie (6) sont du type à actionnement automatique fonctionnellement associés à des moyens de détection de fin de gonflage du premier radeau de survie (5).

14. Dispositif de survie selon l'une quelconque des revendications 11 à 13, **caractérisé en ce que** les moyens de gonflage comprennent des premiers et seconds moyens de gonflage respectivement associés fonctionnellement aux premier et second radeaux de survie (5, 6).

15. Dispositif de survie selon l'une quelconque des revendications 11 à 13, **caractérisé en ce que** les moyens de gonflage sont communs aux premier et second radeaux de survie (5, 6).

16. Dispositif de survie selon l'une quelconque des revendications 11 à 15, **caractérisé en ce qu'**un lien (9) est prévu entre le premier radeau de survie (5) et le second radeau de survie (6) de manière que, dès l'ouverture du container (2) et lors du gonflage du premier radeau de survie (5), la seconde demi-coque (4) fermée renfermant le second radeau de survie (6) demeure solidarisée au premier radeau de survie (5).

17. Dispositif de survie selon l'une quelconque des revendications 11 à 16, **caractérisé en ce que** le premier radeau de survie (5) est une plateforme d'embarquement dont une partie au moins est agencée en zone (10) de recueil de personnes évacuées.

18. Dispositif de survie selon la revendication 17, **caractérisé en ce qu'**il comprend en outre un toboggan (14) pneumatique gonflable qui, dans la condition d'entreposage du dispositif (1), est plié et enroulé autour du container (2) à partir de son extrémité de sortie (19).

19. Dispositif de survie selon les revendications 17 et 18, **caractérisé en ce qu'**il comporte des moyens de fixation propres, en positon d'utilisation, à solidariser l'extrémité de sortie (19) du toboggan (14) au premier radeau de survie (5) au droit de la zone de recueil (10) prévue dans celui-ci.

20. Dispositif de survie selon l'une quelconque des revendications 17 à 19, **caractérisé en ce qu'**il comporte en outre des moyens de liaison (9) pour solidariser bord contre bord les premier et second radeaux de survie (5, 6) une fois déployés.

## Claims

1. A sea survival device (1) comprising a container (2) that encloses several pneumatic liferafts (5, 6) in the deflated and folded-up condition, together with inflation means, **characterized:**
· **in that** the container (2) is made up of several rigid shells (3, 4) that are assembled together;
· **in that** the container (2) encloses at least one internal partition (7) that subdivides it into several compartments (C, Ca), the number of which is equal to the number of the shells (3, 4), and in that the partition(s) (7) is or are secured (D) to the respective shells, a shell (4) of one first compartment (Ca) not being secured to any partition;
· **in that** the deflated and folded-up liferafts (5, 6) are disposed in respective compartments (C, Ca), said first compartment (Ca) enclosing a first liferaft (5);
· **in that** inflation means are of the automatically triggered type and are operationally associated with at least the first liferaft (5) disposed in the first compartment (Ca) in a manner such that it is the first liferaft (5) that is inflated first when the survival device (1) is deployed operationally; and
· **in that** the other liferafts (6) are operationally associated with inflation trigger means suitable for trigging inflation of them in succession and one at a time after the first liferaft (5) has been inflated.

2. A survival device according to claim 1, **characterized in that** the inflation trigger means of the other liferafts (6) are of the manually actuated type.

3. A survival device according to claim 1, **characterized in that** the inflation trigger means of the other liferafts (6) are of the automatically triggered type operationally associated with means for detecting the end of inflation of the previously inflated liferaft (5).

4. A survival device according to any one of claims 1 to 3, **characterized in that** the inflation means comprise several inflation means operationally associated with respective ones of the liferafts (5, 6).

5. A survival device according to any one of claims 1 to 3, **characterized in that** the inflation means are common to the liferafts (5, 6).

6. A survival device according to any one of claims 1 to 5, **characterized in that** a tie (9) is provided between the successive liferafts (5, 6) in a manner such that, while a liferaft is being inflated, the remaining portion of the container enclosing the other liferafts remains secured to the liferaft that is being inflated.

7. A survival device according to any one of claims 1 to 6, **characterized in that** the first liferaft (5) is a boarding platform, at least a portion of which is arranged as a zone (10) for receiving evacuees.

8. A survival device according to claim 7, **characterized in that** it further comprises an inflatable pneumatic slide (14) that, in the stowed condition of the device (1), is folded up and rolled up around the container (2) from the exit end (19) thereof.

9. A survival device according to claims 7 and 8, **characterized in that** it further comprises fastening means that, in the in-use position, are suitable for securing the exit end (19) of the slide (14) to the first liferaft (5) in register with the reception zone (10) provided therein.

10. A survival device according to any one of claims 7 to 9, **characterized in that** it further comprises tie means (9) for securing the first liferaft (5) to each of the other liferafts (6) side by side once they are deployed.

11. A sea survival device (1) according to any one of claims 1 to 10, comprising a container (2) that is made up of two half-shells, respectively first and second half-shell (3, resp. 4), that are assembled together and that encloses respective first and second pneumatic liferafts (5, resp. 6) in the deflated and folded-up condition, together with inflation means, **characterized:**
· **in that** the first and second deflated and folded-up liferafts (5, 6) are disposed in respective ones of the two half-shells (3, 4);
· **in that** the second half-shell (4) enclosing the second liferaft (6) is closed by a closure partition (7);
· **in that** the inflation means are of the automatically triggered type and are operationally associated with at least the first liferaft (5) disposed in the first half-shell (3) in a manner such that it is the first liferaft (5) that is inflated first when the survival device (1) is deployed operationally; and
· **in that** the second liferaft (6) is operationally associated with inflation trigger means suitable for trigging inflation thereof only once the inflation of the first liferaft (5) is complete.

12. A survival device according to claim 11, **characterized in that** the inflation trigger means of the second liferaft (6) are of the manually actuated type.

13. A survival device according to claim 11, **characterized in that** the inflation trigger means of the second liferaft (6) are of the automatically actuated type operationally associated with means for detecting the end of inflation of the first liferaft (5).

14. A survival device according to any one of claims 11 to 13, **characterized in that** the inflation means comprise first and second inflation means that are operationally associated respectively with the first and second liferafts (5, 6).

15. A survival device according to any one of claims 11 to 13, **characterized in that** the inflation means are common to the first and second liferafts (5, 6).

16. A survival device according to any one of claims 11 to 15, **characterized in that** a tie (9) is provided between the first liferaft (5) and the second liferaft (6) in a manner such that, whenever the container (2) opens and while the first liferaft (5) is being inflated, the closed second half-shell (4) enclosing the second liferaft (6) remains secured to the first liferaft (5).

17. A survival device according to any one of claims 11 to 16, **characterized in that** the first liferaft (5) is a boarding platform, at least a portion of which is arranged as a zone (10) for receiving evacuees.

18. A survival device according to claim 17, **characterized in that** it further comprises an inflatable pneumatic slide (14) that, in the stowed condition of the device (1), is folded up and rolled up around the container (2) from the exit end (19) thereof.

19. A survival device according to claims 17 and 18, **characterized in that** it further comprises fastening means that, in the in-use position, are suitable for securing the exit end (19) of the slide (14) to the first liferaft (5) in register with the reception zone (10) provided therein.

20. A survival device according to any one of claims 17 to 19, **characterized in that** it further comprises tie means (9) for securing the first and second liferafts (5, 6) together side by side once they are deployed.

## Patentansprüche

1. Rettungsvorrichtung (1) auf See, die einen Behälter (2) aufweist, der mehrere pneumatische Rettungsfloße (5, 6) in nicht aufgeblasenem und zusammengelegtem Zustand sowie Aufblasmittel enthält, **dadurch gekennzeichnet, dass**
- der Behälter (2) aus mehreren starren Rümpfen (3, 4) besteht, die miteinander zusammengebaut sind,
- dass der Behälter (2) mindestens eine Innenwand (7) aufweist, die ihn in mehrere Fächer (C, Ca) in einer Anzahl unterteilt, die gleich der der Rümpfe (3, 4) ist, und dass die Wand oder die Wände (7) fest mit den jeweiligen Rümpfen verbunden ist/sind (D), wobei ein Rumpf (4) eines ersten Fachs (Ca) mit keiner Wand verbunden ist,
- dass die nicht aufgeblasenen und zusammengelegten Rettungsfloße (5, 6) jeweils in den Fächern (C, Ca) angeordnet sind, wobei das erste Fach (Ca) ein erstes Rettungsfloß (5) einschließt,
- dass Aufblasmittel zu dem Typ mit automatischem Auslösen gehören und funktional mindestens mit dem ersten Rettungsfloß (5), das in dem ersten Fach (Ca) angeordnet ist, derart verbunden sind, dass das erste Rettungsfloß (5) zuerst aufgeblasen wird, wenn die Rettungsvorrichtung (1) operativ umgesetzt wird, und
- dass die anderen Rettungsfloße (6) funktional mit Mitteln zum Auslösen des Aufblasens verbunden sind, die ihr jeweiliges Aufblasen nacheinander einzeln nach dem Aufblasen des ersten Rettungsfloßes (5) auslösen können.

2. Rettungsvorrichtung nach Anspruch 1, **dadurch gekennzeichnet, dass** die Mittel zum Auslösen des Aufblasens der anderen Rettungsfloße (6) zu dem Typ mit manuellem Betätigen gehören.

3. Rettungsvorrichtung nach Anspruch 1, **dadurch gekennzeichnet, dass** die Mittel zum Auslösen des Aufblasens der anderen Rettungsfloße (6) zu dem Typ mit automatischem Betätigen gehören, die funktional mit Mitteln zum Erfassen des Endes des Aufblasens des Rettungsfloßes (5), das zuvor aufgeblasen wurde, verbunden sind.

4. Rettungsvorrichtung nach einem der Ansprüche 1 bis 3, **dadurch gekennzeichnet, dass** die Mittel zum Aufblasen mehrere Mittel zum Aufblasen aufweisen, die jeweils funktional mit den Rettungsfloßen (5, 6) verbunden sind.

5. Rettungsvorrichtung nach einem der Ansprüche 1 bis 3, **dadurch gekennzeichnet, dass** die Mittel zum Aufblasen für die Rettungsfloße (5, 6) gemeinsam sind.

6. Rettungsvorrichtung nach einem der Ansprüche 1 bis 5, **dadurch gekennzeichnet, dass** eine Verbindung (9) zwischen den aufeinander folgenden Rettungsfloßen (5, 6) derart vorgesehen ist, dass beim Aufblasen eines Rettungsfloßes, der restliche Teil des Behälters, der die anderen Rettungsfloße einschließt, fest mit diesem Rettungsfloß, das gerade aufgeblasen wird, verbunden bleibt.

7. Rettungsvorrichtung nach einem der Ansprüche 1 bis 6, **dadurch gekennzeichnet, dass** das erste Rettungsfloß (5) eine Einsteigplattform ist, von der mindestens ein Teil als Empfangszone für evakuierte Personen eingerichtet ist.

8. Rettungsvorrichtung nach Anspruch 7, **dadurch gekennzeichnet, dass** sie ferner eine aufblasbare pneumatische Rutsche (14) aufweist, die im Lagerzustand der Vorrichtung (1) zusammengelegt und um den Behälter (2) ausgehend von seinem Ausgangsende (19) aufgewickelt ist.

9. Rettungsvorrichtung nach den Ansprüchen 7 und 8, **dadurch gekennzeichnet, dass** sie Mittel aufweist, die in der Gebrauchsposition das Ausgangsende (19) der Rutsche (14) mit dem ersten Rettungsfloß (5) im rechten Winkel zu der Empfangszone (10), die in diesem vorgesehen ist, fest verbinden können.

10. Rettungsvorrichtung nach einem der Ansprüche 7 bis 9, **dadurch gekennzeichnet, dass** sie ferner Verbindungsmittel (9) aufweist, um das erste Rettungsfloß (5) und jedes der anderen Rettungsfloße (6), sobald sie entfaltet sind, Rand an Rand fest miteinander zu verbinden.

11. Rettungsvorrichtung (1) auf See nach einem der Ansprüche 1 bis 10, die einen Behälter (2) aufweist, der aus zwei Halbrümpfen gebildet ist, jeweils ein erster und ein zweiter (3 bzw. 4) Halbrumpf, die miteinander zusammengefügt sind, und die ein erstes und ein zweites pneumatisches Rettungsfloß (5 bzw. 6) in nicht aufgeblasenem und zusammengelegtem Zustand sowie Mittel zum Aufblasens einschließen, **dadurch gekennzeichnet, dass**
- das erste und das zweite nicht aufgeblasene und zusammengelegte Rettungsfloß (5, 6) jeweils in den zwei Halbrümpfen (3, 4) angeordnet sind,
- der zweite Halbrumpf (4), der das zweite Rettungsfloß (6) einschließt, durch eine Verschlusswand (7) verschlossen ist,
- die Mittel zum Aufblasen zu dem Typ mit automatischem Auslösen gehören und funktional mit mindestens dem ersten Rettungsfloß (5), das in dem ersten Halbrumpf (3) angeordnet ist, derart verbunden sind, dass das erste Rettungsfloß (5), zuerst aufgeblasen wird, wenn die Rettungsvorrichtung (1) operativ umgesetzt wird, und
- mit dem zweiten Rettungsfloß (6) funktional Mittel zum Auslösen des Aufblasens verbunden sind, die sein Aufblasen nur auslösen können, wenn das Aufblasen des ersten Rettungsfloßes (5) beendet ist.

12. Rettungsvorrichtung nach Anspruch 11, **dadurch gekennzeichnet, dass** die Mittel zum Auslösen des Aufblasens des zweiten Rettungsfloßes (6) zu dem Typ mit manuellem Betätigen gehören.

13. Rettungsvorrichtung nach Anspruch 11, **dadurch gekennzeichnet, dass** die Mittel zum Auslösen des Aufblasens des zweiten Rettungsfloßes (6) zu dem Typ mit automatischem Betätigen gehören, die funktional mit Mitteln zum Erfassen des Endes des Aufblasens des ersten Rettungsfloßes (5) verbunden sind.

14. Rettungsvorrichtung nach einem der Ansprüche 11 bis 13, **dadurch gekennzeichnet, dass** die Mittel zum Aufblasen erste und zweite Mittel zum Aufblasen aufweisen, die jeweils funktional mit dem ersten und dem zweiten Rettungsfloß (5, 6) verbunden sind.

15. Rettungsvorrichtung nach einem der Ansprüche 11 bis 13, **dadurch gekennzeichnet, dass** die Mittel zum Aufblasen für das erste und das zweite Rettungsfloß (5, 6) gemeinsam sind.

16. Rettungsvorrichtung nach einem der Ansprüche 11 bis 15, **dadurch gekennzeichnet, dass** eine Verbindung (9) zwischen dem ersten Rettungsfloß (5) und dem zweiten Rettungsfloß (6) derart vorgesehen ist, dass ab dem Füllen des Behälters (2) und beim Aufblasen des ersten Rettungsfloßes (5) der zweite geschlossene Halbrumpf (4), der das zweite Rettungsfloß (6) einschließt, fest mit dem ersten Rettungsfloß (5) verbunden bleibt.

17. Rettungsvorrichtung nach einem der Ansprüche 11 bis 16, **dadurch gekennzeichnet, dass** das erste Rettungsfloß (5) eine Einsteigplattform ist, von der mindestens ein Teil als Empfangszone (10) für evakuierte Personen eingerichtet ist.

18. Rettungsvorrichtung nach Anspruch 17, **dadurch gekennzeichnet, dass** sie ferner eine aufblasbare pneumatische Rutsche (14) aufweist, die im Lagerzustand der Vorrichtung (1) zusammengelegt und um den Behälter (2) ausgehend von seinem Ausgangsende (19) aufgewickelt ist.

19. Rettungsvorrichtung nach den Ansprüchen 17 und 18, **dadurch gekennzeichnet, dass** sie Mittel zum Befestigen aufweist, die in Gebrauchsposition das Ausgangsende (19) der Rutsche (14) mit dem ersten Rettungsfloß (5) im rechten Winkel zu der Empfangszone (10), die in diesem vorgesehen ist, fest verbinden können.

20. Rettungsvorrichtung nach einem der Ansprüche 17 bis 19, **dadurch gekennzeichnet, dass** sie ferner Verbindungsmittel (9) aufweist, um das erste und das zweite Rettungsfloß (5, 6), nachdem sie entfaltet sind, Rand an Rand fest miteinander zu verbinden.
